# EUROPÄISCHE PATENTSCHRIFT

(11) **EP 3 705 187 B1**
(45) Veröffentlichungstag und Bekanntmachung des Hinweises auf die Patenterteilung: **03.05.2023**
(21) Anmeldenummer: 20160068.1
(22) Anmeldetag: 28.02.2020
(51) Int. Cl.: B05B 1/18

(54) **SANITÄRBRAUSE AUFWEISEND EINEN DURCHFLUSSSENSOR MIT EINER WIPPE**
SANITARY SHOWER COMPRISING A FLOW SENSOR WITH A ROCKER
DOUCHE SANITAIRE COMPORTANT UN CAPTEUR DE DÉBIT DOTÉ D'UNE BASCULE

(30) Priorität: 08.03.2019 DE 102019105951
(43) Veröffentlichungstag der Anmeldung: 09.09.2020
(73) Patentinhaber: Grohe AG, 58653 Hemer (DE)
(72) Erfinder: HÖFTE, Niklas, 58675 Hemer (DE); SCHULTE, Michael, 58708 Menden (DE); JURCZYK, Marc, 58238 Schwerte (DE); PRZIBYLLA, Krystian, 58706 Menden (DE)

(56) Entgegenhaltungen:
- EP-A1- 2 898 956
- WO-A1-2014/067381
- DE-A1-102016 004 460
- US-A1- 2003 066 340

## Beschreibung

Die vorliegende Erfindung betrifft eine Sanitärbrause. Derartige Sanitärbrausen sind für Duschen verwendbar, die insbesondere der Körperhygiene von Personen dienen.

Duschen weisen regelmäßig eine Kopfbrause, die beim Duschen einen Sprühstrahl von oben auf einen Benutzer der Dusche richtet, und/oder eine Handbrause auf, die beim Duschen durch den Benutzer von Hand führbar ist. Weiterhin sind Sanitärbrausen für Duschen bekannt, mit denen eine Flüssigkeit mit unterschiedlichen Strahlarten, beispielsweise in Form von Regenstrahlen, Vollstrahlen, Massagestrahlen oder Perlstrahlen, abgebbar sind. Die Umstellung zwischen den einzelnen Strahlarten kann beispielsweise über elektrisch betätigbare Umstellelemente, beispielsweise nach Art von Ventilen bzw. Magnetventilen, an den Sanitärbrausen erfolgen. Über die Umstellelemente ist die Flüssigkeit gezielt zu entsprechenden Strahlbildnern zur Ausbildung der gewünschten Strahlarten leitbar. Zur Steuerung bzw. Umstellung einer gewünschten Strahlart können Duschen Bedienelemente aufweisen, die regelmäßig in einer bequem zugänglichen Position bzw. Höhe in der Dusche angeordnet sind. Der Benutzer der Dusche kann die gewünschte Strahlart mithilfe des Bedienelements einstellen. Derartige Bedienelemente können somit nach Art einer Fernbedienung für die Sanitärbrausen ausgebildet sein. Das Bedienelement sendet zur Umstellung der gewünschten Strahlart über eine Funkverbindung ein Funksignal an die Sanitärbrause. Zum Empfang der Funksignale können die Sanitärbrausen einen Funkempfänger aufweisen. Der Funkempfänger sowie die elektrisch betätigbaren Umstellelemente benötigen elektrische Energie, die beispielsweise mittels Batterien in den Sanitärbrausen bereitgestellt wird. Nachteilig an den bekannten Sanitärbrausen ist deren hoher Energiebedarf, sodass die Batterien häufig gewechselt werden müssen. Dies führt zu einem hohen Wartungsaufwand.

Das Dokument US 20030066340 A1 offenbart ein Leckage-Detektionssystem an einer Wasserversorgungsleitung mit einem in-line-Absperrventil/Klappventil, das mittels einer Steuereinheit automatisch oder manuell betätigt werden kann.

Aufgabe der Erfindung ist es daher, die mit Bezug auf den Stand der Technik geschilderten Probleme zumindest teilweise zu lösen und insbesondere eine Sanitärbrause anzugeben, die elektrisch betätigbar ist und einen geringen Energieverbrauch aufweist. Dabei soll die Sanitärbrause auch eine geringe Bauteilanzahl und eine flache Bauform aufweisen.

Diese Aufgaben werden gelöst mit einer Sanitärbrause gemäß den Merkmalen des unabhängigen Patentanspruchs. Weitere vorteilhafte Ausgestaltungen der Erfindung sind in den abhängigen Patentansprüchen angegeben. Es ist darauf hinzuweisen, dass die in den abhängigen Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Sanitärbrause bei, die zumindest die folgenden Komponenten aufweist:
- ein Gehäuse,
- zumindest einen Flüssigkeitszulauf für eine Flüssigkeit,
- zumindest einen Strahlbildner, der über zumindest einen Flüssigkeitskanal mit dem zumindest einen Flüssigkeitszulauf verbunden ist, und
- einen Durchflusssensor zur Detektion eines Flüssigkeitsflusses durch den zumindest einen Flüssigkeitskanal, wobei der Durchflusssensor eine Wippe mit einem Magnet aufweist und wobei die Wippe bei einem Flüssigkeitsfluss durch den zumindest einen Flüssigkeitskanal aus einer Ausgangsstellung derart kippbar ist, dass der Magnet einen Reed-Schalter betätigt.

Die Sanitärbrause ist insbesondere für eine Dusche verwendbar. Derartige Duschen sind durch einen Benutzer insbesondere zum Zwecke der Körperpflege oder zur therapeutischen Anwendung verwendbar. Hierzu ist die Dusche regelmäßig in einer Sanitäreinrichtung, wie zum Beispiel einem Badezimmer, angeordnet. Weiterhin kann die Dusche auch in Anlagen mit Badeeinrichtung, wie z. B. Saunen, Whirlpools, Schwimmbädern usw., verwendet werden. Bei der Sanitärbrause handelt es sich beispielsweise um eine Kopfbrause oder Handbrause. Die Sanitärbrause dient der Abgabe einer Flüssigkeit, insbesondere Wasser. Hierzu weist die Sanitärbrause ein Gehäuse auf, das beispielsweise zumindest teilweise aus Kunststoff und/oder Metall, beispielsweise Edelstahl oder Messing, bestehen kann. Der Sanitärbrause ist die Flüssigkeit über zumindest einen Flüssigkeitszulauf zuführbar. Hierzu ist die Sanitärbrause über den zumindest einen Flüssigkeitszulauf an zumindest eine starre oder flexible Zuflussleitung oder ein Zuflussrohr anschließbar. Hierzu kann der zumindest eine Flüssigkeitszulauf beispielsweise mit einem Gewinde oder einem Bajonettverschluss ausgebildet sein. Die Flüssigkeit ist durch die Sanitärbrause insbesondere in einer Mehrzahl von Strahlarten abgebbar. Beispielsweise ist die Flüssigkeit durch die Sanitärbrause in zwei bis vier Strahlarten abgebbar. Bei den Strahlarten kann es sich beispielsweise um Regenstrahlen, Vollstrahlen, Massagestrahlen und/oder Perlstrahlen handeln. Insbesondere wird die Flüssigkeit bei der Benutzung der Sanitärbrause nur in einer oder zwei unterschiedlichen Strahlarten gleichzeitig abgegeben. Zum Wechseln der Strahlart kann die Sanitärbrause in zumindest einem Flüssigkeitskanal zumindest ein Ventil aufweisen, mittels dem die Flüssigkeit zu zumindest einem Strahlbildner für die jeweilige Strahlart leitbar ist. Der zumindest eine Flüssigkeitskanal verläuft insbesondere durch das Gehäuse und verbindet den zumindest einen Flüssigkeitszulauf mit dem zumindest einen Strahlbildner. Die Sanitärbrause kann je Strahlart einen Strahlbildner aufweisen. Der Strahlbildner weist zumindest eine Düse und/oder zumindest eine Auslassöffnung für die Flüssigkeit auf, durch die zumindest ein für die jeweilige Strahlart spezifischer Sprühstrahl der Flüssigkeit bildbar ist. Alternativ kann die Sanitärbrause einen (einzigen) Strahlbildner aufweisen, der für jede Strahlart zumindest eine Düse und/oder zumindest eine Auslassöffnung aufweist, wobei sich die zumindest eine Düse und/oder die zumindest eine Auslassöffnung für die unterschiedlichen Strahlarten, beispielsweise hinsichtlich ihrer Geometrie, unterscheiden. In diesem Fall ist die Flüssigkeit durch das zumindest eine Ventil (gezielt) zu der zumindest einen Düse und/oder der zumindest einen Auslassöffnung für die gewünschte Strahlart leitbar. Bei dem zumindest einen Ventil handelt es sich insbesondere um ein elektrisch betätigbares Ventil, beispielsweise nach Art eines Magnetventils. Das zumindest eine Ventil kann beispielsweise durch eine Steuerung der Sanitärbrause steuerbar sein. Die Steuerung kann beispielsweise einen Mikroprozessor umfassen. Die Steuerung und/oder das zumindest eine Ventil sind insbesondere über eine Energiequelle, beispielsweise nach Art einer Batterie, mit Energie versorgbar.

Weiterhin umfasst die Sanitärbrause einen Durchflusssensor, mit dem ein Flüssigkeitsfluss durch den zumindest einen Flüssigkeitskanal detektierbar ist. Der Durchflusssensor weist eine Wippe auf. Die Wippe stellt sich (zumindest im montierten Zustand der Sanitärbrause) bevorzugt automatisch in eine Ausgangsstellung, wenn keine Flüssigkeit durch den zumindest einen Flüssigkeitskanal fließt bzw. wenn die Sanitärbrause nicht verwendet wird. Wird die Sanitärbrause verwendet, sodass Flüssigkeit durch den zumindest einen Flüssigkeitskanal fließt, ist die Wippe durch die Flüssigkeit aus der Ausgangsstellung kippbar. Hierdurch wird ein mit der Wippe verbundener oder an der Wippe angeordneter Magnet, insbesondere Permanentmagnet, derart bewegt, dass dieser einen Reed-Schalter betätigt bzw. schließt. Der Reed-Schalter umfasst insbesondere magnetische Schaltzungen, die zum Schließen des Reed-Schalters durch ein Magnetfeld des Magnets miteinander in Kontakt bringbar sind. Befindet sich die Wippe des Durchflusssensors in der Ausgangsstellung, weist der Magnet insbesondere einen ersten Abstand zu dem Reed-Schalter auf, bei dem der Reed-Schalter geöffnet ist. Wird die Wippe des Durchflusssensors durch die durch den zumindest einen Flüssigkeitskanal strömende Flüssigkeit gekippt, weist der Magnet insbesondere einen zweiten Abstand zu dem Reed-Schalter auf, bei dem der Reed-Schalter durch den Magnet geschlossen wird. Durch den Reed-Schalter ist insbesondere eine elektrische Verbindung zwischen der Energiequelle und der Steuerung und/oder zwischen der Energiequelle und dem zumindest einen Ventil unterbrechbar, wenn die Sanitärbrause nicht verwendet wird. Hierdurch wird der Energieverbrauch der Sanitärbrause reduziert, sodass die Energiequelle seltener gewechselt werden muss. Somit reduziert sich der Wartungsaufwand der Sanitärbrause. Weiterhin können Energiequellen mit einer geringeren Kapazität verwendet werden, die einen geringeren Bauraum benötigen. Zudem ist durch die Ausbildung des Durchflusssensors mit einer Wippe die Sanitärbrause besonders flach ausbildbar.

Die Wippe kann bei Beendigung des Flüssigkeitsflusses durch den zumindest einen Flüssigkeitskanal mittels Schwerkraft in die Ausgangsstellung rückstellbar sein. Dies ist insbesondere dann der Fall, wenn die Sanitärbrause in einem betriebsbereiten Zustand montiert ist. Die Rückstellung mittels Schwerkraft hat insbesondere den Vorteil, dass für die Rückstellung der Wippe in die Ausgangsstellung keine zusätzlichen Komponenten, wie zum Beispiel Federn oder dergleichen, erforderlich sind.

Bei der Bewegung der Wippe aus der Ausgangsstellung kann eine potenzielle Energie des Magnets erhöht werden. Dies erfolgt insbesondere dadurch, dass der Magnet bei der Bewegung der Wippe aus der Ausgangsstellung zumindest teilweise entgegen der Schwerkraft bewegt wird. Mit anderen Worten kann dies bedeuten, dass eine Höhe des Magnets (beispielsweise über einem Boden der Dusche) bei der Bewegung der Wippe aus der Ausgangsstellung vergrößert wird, wenn die Sanitärbrause in einem betriebsbereiten Zustand in der Dusche montiert ist.

Die Wippe kann an einer Drehachse kippbar gelagert sein, von der sich ein erstes Kippelement der Wippe derart erstreckt, dass es einen Strömungsquerschnitt des zumindest einen Flüssigkeitskanals zumindest teilweise überdeckt. Das erste Kippelement dient insbesondere als Angriffspunkt für die Flüssigkeit, wenn diese durch den zumindest einen Flüssigkeitskanal fließt. Die durch den zumindest einen Flüssigkeitskanal fließende Flüssigkeit kann somit ein Drehmoment erzeugen, durch das die Wippe aus der Ausgangsstellung um die Drehachse verkippbar ist.

Von der Drehachse kann sich ein zweites Kippelement der Wippe erstrecken, an dem der Magnet angeordnet ist. Der Magnet kann insbesondere an dem zweiten Kippelement befestigt und/oder in das zweite Kippelement eingelassen sein. Das zweite Kippelement erstreckt sich von der Drehachse insbesondere zumindest teilweise in eine zum ersten Kippelement entgegengesetzte Richtung.

Das zweite Kippelement kann zumindest teilweise L-förmig ausgebildet sein. Hierdurch kann insbesondere ein Winkel, um den die Wippe um die Drehachse aus der Ausgangsstellung drehbar ist, vergrößert werden.

Das zweite Kippelement kann einen ersten Abschnitt aufweisen, mit dem die Wippe in der Ausgangsstellung den Strömungsquerschnitt des zumindest einen Flüssigkeitskanals zumindest teilweise überdeckt. Der erste Abschnitt des zweiten Kippelements kann somit als weiterer Angriffspunkt für die durch den zumindest einen Flüssigkeitskanal strömende Flüssigkeit dienen, über den die Wippe durch die Flüssigkeit um die Drehachse kippbar ist.

Das zweite Kippelement kann einen zweiten Abschnitt aufweisen, der in der Ausgangsstellung der Wippe eine Seitenwand des zumindest einen Flüssigkeitskanals kontaktiert. Der zweite Abschnitt schließt sich insbesondere an den ersten Abschnitt, beispielsweise in einem 90° Winkel, an. Durch den in der Ausgangsstellung die Seitenwand des zumindest einen Flüssigkeitskanals kontaktierenden zweiten Abschnitt ist insbesondere gewährleistbar, dass die Wippe in der Ausgangsstellung nur in eine Drehrichtung um die Drehachse drehbar ist.

Mittels des Reed-Schalters ist eine Energieversorgung der Sanitärbrause betätigbar. Unter Betätigen ist hier insbesondere ein Deaktivieren und Aktivieren der Energieversorgung der Sanitärbrause zu verstehen. Dies kann beispielsweise das Unterbrechen oder Herstellen einer elektrischen Verbindung zu der Energiequelle umfassen.

Die Sanitärbrause kann einen Funkempfänger aufweisen, mittels dem eine Strahlart der Flüssigkeit änderbar ist. Mittels des Funkempfängers sind insbesondere Funksignale eines Bedienelements empfangbar, durch das von einem Benutzer eine gewünschte Strahlart der Sanitärbrause einstellbar ist. Der Funkempfänger dient somit der Herstellung einer Funkverbindung, beispielsweise nach Art einer Bluetooth-Funkverbindung oder WLAN-Funkverbindung, zwischen der Sanitärbrause und dem Bedienelement. Der Funkempfänger ist insbesondere in der Sanitärbrause angeordnet und/oder datenleitend mit der Steuerung verbunden. Das Bedienelement kann insbesondere nach Art einer Fernsteuerung für die Sanitärbrause ausgebildet und/oder unabhängig von der Sanitärbrause in der Dusche anordenbar sein.

Die Erfindung sowie das technische Umfeld werden nachfolgend anhand der Figuren näher erläutert. Es ist auf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine Sanitärbrause;
- Fig. 2:: die Sanitärbrause in einem ersten Längsschnitt; und
- Fig. 3:: die Sanitärbrause in einem zweiten Längsschnitt.

Die Fig. 1 zeigt eine Sanitärbrause 1 in einer perspektivischen Ansicht. Die Sanitärbrause 1 ist hier nach Art einer Kopfbrause ausgebildet und weist ein Gehäuse 2 mit einem Flüssigkeitszulauf 3 auf, über den die Sanitärbrause 1 mit einem Zuflussrohr 21 verbunden ist. Über das Zuflussrohr 21 ist die Sanitärbrause 1 an einer hier nicht gezeigten Wand befestigt. Weiterhin ist der Sanitärbrause 1 über das Zuflussrohr 21 eine Flüssigkeit zuführbar. Die Flüssigkeit verlässt die Sanitärbrause 1 bei deren Verwendung wahlweise über einen ersten Strahlbildner 4 in Form einer ersten Strahlart, beispielsweise als Regenstrahlen, oder über einen zweiten Strahlbildner 22 in Form einer zweiten Strahlart, beispielsweise als Massagestrahlen. Hierzu ist die Flüssigkeit durch hier nicht gezeigte Ventile entweder dem ersten Strahlbildner 4 oder dem zweiten Strahlbildner 22 zuführbar.

Die Fig. 2 zeigt die Sanitärbrause 1 in einem ersten Längsschnitt. Die Sanitärbrause 1 weist einen Durchflusssensor 6 auf, der in einem Flüssigkeitskanal 5 angeordnet ist. Der Flüssigkeitskanal 5 verläuft in der Fig. 2 von dem Flüssigkeitszulauf 3 zunächst senkrecht und führt über hier nicht gezeigte Öffnungen in einem Gehäuseelement 23 und hier nicht gezeigte Ventile zu dem ersten Strahlbildner 4 und/oder zweiten Strahlbildner 22. In dem Flüssigkeitskanal 5 ist ein Durchflusssensor 6 zur Detektion eines Flüssigkeitsflusses durch den Flüssigkeitskanal 5 angeordnet. Der Durchflusssensor 6 umfasst eine Wippe 7, die an einer Drehachse 11 gelagert ist. Die Drehachse 11 verläuft in der Fig. 2 senkrecht zur Zeichnungsebene. Die Wippe 7 weist ein sich von der Drehachse 11 in horizontaler Richtung erstreckendes erstes Kippelement 12 auf, das einen Strömungsquerschnitt 16 des Flüssigkeitskanals 5 überdeckt. Zudem weist die Wippe 7 ein sich von der Drehachse 11 erstreckendes L-förmiges zweites Kippelement 13 auf. Das zweite Kippelement 13 umfasst einen ersten Abschnitt 14, der sich von der Drehachse 11 senkrecht erstreckt und der den Strömungsquerschnitt 16 eines horizontalen Abschnitts des Flüssigkeitskanals 5 überdeckt. An den ersten Abschnitt 14 schließt sich ein horizontaler zweiter Abschnitt 15 des zweiten Kippelements 13 an, an dem ein Magnet 8 befestigt ist. In der in der Fig. 2 gezeigten Betriebssituation der Sanitärbrause 1 fließt durch den Flüssigkeitskanal 5 keine Flüssigkeit, sodass sich die Wippe 7 in einer Ausgangsstellung 9 befindet. In der Ausgangsstellung 9 kontaktiert der zweite Abschnitt 15 des zweiten Kippelements 13 der Wippe 7 eine Seitenwand 17 des Flüssigkeitskanals 5, sodass die Wippe 7 nicht weiter gegen den Uhrzeigersinn um die Drehachse 11 drehbar ist. In der Ausgangsstellung 9 weist der Magnet 8 einen ersten Abstand 24 zu einem Reed-Schalter 10 auf, sodass der Reed-Schalter 10 geöffnet ist. Hierdurch ist eine Verbindung zwischen einer Energiequelle 18 und einer Steuerung 20 der Sanitärbrause 1 unterbrochen und eine Energieversorgung der Sanitärbrause 1 somit deaktiviert. Die Sanitärbrause 1 umfasst zudem einen Funkempfänger 19, der datenleitend mit der Steuerung 20 verbunden ist. Mit dem Funkempfänger 19 sind, beispielsweise über Bluetooth oder WLAN, Funksignale zum Umschalten der Strahlarten empfangbar. Hierzu kann die Steuerung 20 entsprechende Schaltsignale an die hier nicht gezeigten Ventile der Sanitärbrause 1 senden bzw. die Ventile derart steuern, dass die Flüssigkeit dem jeweiligen Strahlbildner 4, 22 zugeführt wird.

Die Fig. 3 zeigt die Sanitärbrause 1 in einem zweiten Längsschnitt. Im Unterschied zu der in der Fig. 2 gezeigten Betriebssituation der Sanitärbrause 1 fließt in der hier gezeigten Betriebssituation Flüssigkeit durch den Flüssigkeitskanal 5. Die Flüssigkeit trifft hierbei auf das erste Kippelement 12 der Wippe 7, sodass die Wippe 7 im Uhrzeigersinn um die Drehachse 11 gedreht wird, bis dass das zweite Kippelement 13 mit dem Magnet 8 an einem Gehäusebauteil 26 der Sanitärbrause 1 zur Anlage kommt. Im Vergleich zur in der Fig. 2 gezeigten Ausgangsstellung 9 der Wippe 7, ist die Wippe 7 in der hier gezeigten Betriebsstellung der Sanitärbrause 1 um (circa) 45° im Uhrzeigersinn um die Drehachse gedreht. Hierdurch wird der Magnet 8 entgegen der Schwerkraft 27 verstellt und damit dessen potenzielle Energie erhöht. Weiterhin verringert sich der in der Fig. 2 gezeigte erste Abstand 24 zwischen dem Magnet 8 und dem Reed-Schalter 10 auf einen zweiten Abstand 25, sodass der Magnet 8 den Reed-Schalter 10 schließt. Durch das Schließen des Reed-Schalters 10 wird die Energiequelle 18 energieleitend mit der Steuerung 20 verbunden und die Energieversorgung der Sanitärbrause 1 somit aktiviert. Der Funkempfänger 19 ist dadurch empfangsbereit. Wird der Flüssigkeitsfluss durch den Flüssigkeitskanal 5 gestoppt, wird die Wippe 7 automatisch durch die Schwerkraft 27 in die in der Fig. 2 gezeigte Ausgangsstellung 9 zurückgestellt, sodass die Energieversorgung der Sanitärbrause 1 wieder deaktiviert ist. Hierzu ist das zweite Kippelement 13 mit dem Magnet 5 derart ausgebildet, dass diese bei gestopptem Flüssigkeitsfluss durch den Flüssigkeitskanal 5 um die Drehachse 11 ein größeres Drehmoment erzeugen als das erste Kippelement 12. Hierdurch ist die Wippe 7 selbstrückstellend ausgebildet.

Durch die vorliegende Erfindung wird eine elektrisch betätigbare Sanitärbrause mit einem geringen Energieverbrauch, einer geringen Bauteilanzahl und einer flachen Bauform ermöglicht.

### Bezugszeichenliste

- 1: Sanitärbrause
- 2: Gehäuse
- 3: Flüssigkeitszulauf
- 4: Strahlbildner
- 5: Flüssigkeitskanal
- 6: Durchflusssensor
- 7: Wippe
- 8: Magnet
- 9: Ausgangsstellung
- 10: Reed-Schalter
- 11: Drehachse
- 12: erstes Kippelement
- 13: zweites Kippelement
- 14: erster Abschnitt
- 15: zweiter Abschnitt
- 16: Strömungsquerschnitt
- 17: Seitenwand
- 18: Energiequelle
- 19: Funkempfänger
- 20: Steuerung
- 21: Zuflussrohr
- 22: zweiter Strahlbildner
- 23: Gehäuseelement
- 24: erster Abstand
- 25: zweiter Abstand
- 26: Gehäusebauteil
- 27: Schwerkraft

## Patentansprüche

1. Sanitärbrause (1), zumindest aufweisend:
- ein Gehäuse (2),
- zumindest einen Flüssigkeitszulauf (3) für eine Flüssigkeit,
- zumindest einen Strahlbildner (4, 22), der über zumindest einen Flüssigkeitskanal (5) mit dem zumindest einen Flüssigkeitszulauf (3) verbunden ist, und
- einen Durchflusssensor (6) zur Detektion eines Flüssigkeitsflusses durch den zumindest einen Flüssigkeitskanal (5), wobei der Durchflusssensor (6) eine Wippe (7) mit einem Magnet (8) aufweist und wobei die Wippe (7) bei einem Flüssigkeitsfluss durch den zumindest einen Flüssigkeitskanal (5) aus einer Ausgangsstellung (9) derart kippbar ist, dass der Magnet (8) einen Reed-Schalter (10) betätigt, wobei mittels des Reed-Schalters (10) eine Energieversorgung der Sanitärbrause (1) betätigbar ist.

2. Sanitärbrause (1) nach Patentanspruch 1, wobei die Wippe (7) bei Beendigung des Flüssigkeitsflusses durch den zumindest einen Flüssigkeitskanal (5) mittels Schwerkraft in die Ausgangsstellung (9) rückstellbar ist.

3. Sanitärbrause (1) nach einem der vorhergehenden Patentansprüche, wobei bei der Bewegung der Wippe (7) aus der Ausgangsstellung (9) eine potenzielle Energie des Magnets (8) erhöht wird.

4. Sanitärbrause (1) nach einem der vorhergehenden Patentansprüche, wobei die Wippe (7) an einer Drehachse (11) kippbar gelagert ist, von der sich ein erstes Kippelement (12) der Wippe (7) derart erstreckt, dass es einen Strömungsquerschnitt (16) des zumindest einen Flüssigkeitskanals (5) zumindest teilweise überdeckt.

5. Sanitärbrause (1) nach Patentanspruch 4, wobei sich von der Drehachse (11) ein zweites Kippelement (13) der Wippe (7) erstreckt, an dem der Magnet (8) angeordnet ist.

6. Sanitärbrause (1) nach Patentanspruch 5, wobei das zweite Kippelement (13) zumindest teilweise L-förmig ausgebildet ist.

7. Sanitärbrause (1) nach einem der Patentansprüche 5 oder 6, wobei das zweite Kippelement (13) einen ersten Abschnitt (14) aufweist, mit dem die Wippe (7) in der Ausgangsstellung (9) den Strömungsquerschnitt (16) des zumindest einen Flüssigkeitskanals (5) zumindest teilweise überdeckt.

8. Sanitärbrause (1) nach einem der Patentansprüche 5 bis 7, wobei das zweite Kippelement (13) einen zweiten Abschnitt (15) aufweist, der in der Ausgangsstellung (9) der Wippe (7) eine Seitenwand (17) des zumindest einen Flüssigkeitskanals (5) kontaktiert.

9. Sanitärbrause (1) nach einem der vorhergehenden Patentansprüche, aufweisend einen Funkempfänger (19), mittels dem eine Strahlart der Flüssigkeit änderbar ist.

## Claims

1. A sanitary shower (1), comprising at least:
- one housing (2),
- at least one liquid inlet (3) for a liquid,
- at least one jet former (4, 22) connected to the at least one liquid inlet (3) via at least one liquid channel (5), and
- a flow sensor (6) for detecting a liquid flow through the at least one liquid channel (5), wherein the flow sensor (6) has a rocker (7) with a magnet (8), and wherein in the event of a liquid flow through the at least one liquid channel (5), the rocker (7) can be tilted from an initial position (9) in such a manner that the magnet (8) actuates a reed switch (10), wherein by means of the reed switch (10), a power supply of the sanitary shower (1) can be actuated.

2. The sanitary shower (1) according to claim 1, wherein upon termination of the liquid flow through the at least one liquid channel (5), the rocker (7) can be reset to the initial position (9) by means of gravity.

3. The sanitary shower (1) according to any one of the preceding claims, wherein during the movement of the rocker (7) from the initial position (9), a potential energy of the magnet (8) is increased.

4. The sanitary shower (1) according to any one of the preceding claims, wherein the rocker (7) is tiltably mounted on an axis of rotation (11) from which a first tilting element (12) of the rocker (7) extends in such a manner that it at least partially covers a flow cross-section (16) of the at least one liquid channel (5).

5. The sanitary shower (1) according to claim 4, wherein a second tilting element (13) of the rocker (7) on which the magnet (8) is arranged extends from the axis of rotation (11).

6. The sanitary shower (1) according to claim 5, wherein the second tilting element (13) is at least partially L-shaped.

7. The sanitary shower (1) according to any one of claims 5 or 6, wherein the second tilting element (13) has a first portion (14) with which the rocker (7), in the initial position (9), at least partially covers the flow cross-section (16) of the at least one fluid channel (5).

8. The sanitary shower (1) according to any one of claims 5 to 7, wherein the second tilting element (13) has a second portion (15) which, in the initial position (9) of the rocker (7), contacts a side wall (17) of the at least one liquid channel (5).

9. The sanitary shower (1) according to any one of the preceding claims, comprising a radio receiver (19) by means of which a jet type of the liquid can be changed.

## Revendications

1. Pommeau de douche sanitaire (1), comportant au moins :
- un corps (2),
- au moins une admission de liquide (3) pour un liquide,
- au moins un créateur de jet (4, 22), qui par l'intermédiaire d'au moins une canalisation à liquide (5) est relié avec l'au moins une admission de liquide (3), et
- un capteur de débit (6) pour la détection d'un flux de liquide à travers l'au moins une canalisation à liquide (5), le capteur de débit (6) comportant au moins une bascule (7) pourvue d'un aimant (8) et lors d'un flux de liquide à travers l'au moins une canalisation à liquide (5), la bascule (7) étant susceptible de basculer à partir d'une position de départ (9), de telle sorte que l'aimant (8) actionne un commutateur à lames (10), au moyen du commutateur à lames (10), une alimentation d'énergie du pommeau de douche sanitaire (1) étant susceptible d'être actionnée.

2. Pommeau de douche sanitaire (1) selon la revendication 1 du brevet, à la fin du flux de liquide à travers l'au moins une canalisation à liquide (5), la bascule (7) étant susceptible d'être ramenée en arrière dans la position de départ (9) par force de gravité.

3. Pommeau de douche sanitaire (1) selon l'une quelconque des revendications précédentes du brevet, lors du déplacement de la bascule (7) à partir de la position de départ (9), une énergie potentielle de l'aimant (8) étant augmentée.

4. Pommeau de douche sanitaire (1) selon l'une quelconque des revendications précédentes du brevet, la bascule (7) étant logée de manière susceptible de basculer sur un axe de rotation (11), à partir duquel un premier élément basculant (12) de la bascule (7) s'étend de telle sorte qu'il recouvre au moins partiellement une section transversale d'écoulement (16) de l'au moins une canalisation à liquide (5).

5. Pommeau de douche sanitaire (1) selon la revendication 4 du brevet, à partir de l'axe de rotation (11) s'étendant un deuxième élément basculant (13) de la bascule (7) sur lequel est placé l'aimant (8).

6. Pommeau de douche sanitaire (1) selon la revendication 5 du brevet, le deuxième élément basculant (13) «étant conçu au moins partiellement en forme de L.

7. Pommeau de douche sanitaire (1) selon l'une quelconque des revendications 5 ou 6 du brevet, le deuxième élément basculant (13) comportant un premier segment (14), par lequel dans la position de départ (9), la bascule (7) recouvre au moins partiellement la section transversale d'écoulement (16) de l'au moins une canalisation à liquide (5).

8. Pommeau de douche sanitaire (1) selon l'une quelconque des revendications 5 à 7 du brevet, le deuxième élément basculant (13) comportant un deuxième segment (15), qui dans la position de départ (9) de la bascule (7) entre en contact avec une paroi latérale (17) de l'au moins une canalisation à liquide (5).

9. Pommeau de douche sanitaire (1) selon l'une quelconque des revendications précédentes du brevet, comportant un récepteur radio (19), au moyen duquel un type de jet du liquide est variable.
